# EUROPÄISCHE PATENTANMELDUNG

(11) **EP 0 255 029 A1**
(43) Veröffentlichungstag der Anmeldung: **03.02.1988**
(21) Anmeldenummer: 87110596.1
(22) Anmeldetag: 22.07.1987
(51) Int. Cl.: F21M 3/08

(54) **Spiegel für Hauptscheinwerfer geringer Bauhöhe**

(30) Priorität: 30.07.1986 FR 8611028
(71) Anmelder: NEIMAN, F-92400 Courbevoie (FR)
(72) Erfinder: Krizmanic, Jacky, F-89100 Sens (FR)
(74) Vertreter: Cohausz & Florack Patentanwälte

(57) **Zusammenfassung**

Die Erfindung bezieht sich auf einen Spiegel für Hauptscheinwerfer geringer Bauhöhe für Kraftfahrzeuge.

Der erfindungsgemäße Spiegel ist dadurch gekennzeichnet, daß die obere Schrägungsebene (2₁) seiner Reflexionsfläche in bezug auf seine optische Bezugsbrennebene in Gegenschräge in bezug auf den verhältnismäßig betonten Neigungssinn und -wert der Schräge hergestellt ist, die die untere Schrägungsebene (2₂) seiner Reflexionsfläche bildet, wobei die umgekehrte Neigung der oberen Schrägungsebene (2₁) in der vertikalen Längsbrennebene (v'v) des Spiegels dem Reflexionsgrenzstrahl des nach unten gerichteten Abbiendlichtbündels entspricht, das von der ersten Windung des Lampenfadens abgegeben wird, der im wesentlichen vor dem Brennpunkt des Reflexionskegels angeordnet ist, einem Strahl, der vom Ende der Refiexionsfiäche auf Höhe der oberen Schrägungsebene eingefangen wird, wobei die Steuerachse des Formgebungsmittels für den Spiegel dagegen so ausgerichtet ist, daß eine Schrägensymmetrie zwischen der oberen und unteren Schrägungswand des Spiegels erzielt wird.

Anwendung in der Automobilindustrie.

## Beschreibung

Die Erfindung bezieht sich auf einen Spiegel für Hauptscheinwerfer geringer Bauhöhe für Kraftfahrzeuge sowie auf Scheinwerfer, die einen solchen Spiegel umfassen.

Bei den derzeitigen Hauptscheinwerfern geringer Bauhöhe für Kraftfahrzeuge mit in bezug auf die Brennachse stark geneigter Streuscheibe ist es üblich, optische Spiegel zu benutzen, deren Schrägungsebenen der Reflexionsfläche nach dem Wert der nutzbaren Schräge ausgerichtet sind, um ein leichtes Entformen am Formwerkzeug (Spritzgießmaschine, Tiefziehpresse oder sonstiges) zu erhalten, d. h. insbesondere im vertikalen Brennschnitt einen Spiegel mit sich nach vorn vergrößernder öffnung (Lichtöffnung) zu erhalten.

Aus dem Stand der Technik ist ein Scheinwerfer mit dieser Art Spiegel bekannt, der in Figur 1 der beigehefteten Zeichnung dargestellt ist, der hier zu Erläuterungszwecken lediglich einem Betrieb mit Abblendlicht angepaßt ist, bei dem immer nach einer Verstärkung des Lichtstroms gesucht wird, im Gegensatz zum Fernlicht, für das man im allgemeinen immer genug Licht erhält, wobei im gleichen Sinne bei bifunktionellen Spiegeln, die ohne weiteres die derzeitigen Erfordernisse eines sicheren Straßenverkehrs erfüllen können, Kompromisse bestehen, da der Nachtverkehr zu mehr als 90 % mit Abblendlicht stattfindet.

In dieser Figur ist zu erkennen, daß bei einer Streuscheibe 1 des Spiegels mit einer Form und Neigung, die für Windschlüpfigkeit und Styling des auszurüstenden Fahrzeugs prädestiniert sind und bei denen die verfügbare optische Höhe, gemessen in der vorderen Projektionsebene senkrecht zur Brennachse x'x, im wesentlichen 78 mm beträgt:
- die wirklich nutzbare optische Höhe in der vertikalen Brennebene v'v des Spiegels (bestimmt einerseits durch die Projektion des Austrittspunkts 4 des reflektierten Grenzstrahls rc'₂ entsprechend dem durch die erste Windung des Fadens der Lampe 3 ausgesandten Grenzstrahl c'₂, der vom Ende 5 des Reflexionskegels des Spiegels eingefangen wird, und andererseits durch die Projektion des Austrittspunkts 6 des reflektierten Grenzstrahls rc₁ entsprechend dem von der letzten Windung des Fadens der Lampe ausgesandten Grenzstrahl c₁, der über der _{L}ampenöffnung 7 verläuft) nicht mehr als 59 mm beträgt, von denen im wesentlichen 15,5 mm unterhalb der Brennachse x'x liegen;
- die maximal nutzbare optische Höhe in der Ebene parallel zur vertikalen Brennebene v'v, die an der äußersten Grenze der Schräge mit 15° zur Schnittlinie des zu erhaltenden Abblendlichtbündels verläuft (bestimmt einerseits durch die Projektion des oben definierten Austrittspunkts und andererseits durch die Projektion des Austrittspunkts 8 des reflektierten Grenzstrahls rc₃, reflektiert mit 15° zum Grenzstrahl c₃ der letzten Windung des Lampenfadens 3, der über der Lampenöffnung 7 verläuft), nicht mehr als 66 mm beträgt, von denen im wesentlichen 22 mm unter der Brennachse x'x liegen, die infolgedessen die optimale Lage der unteren Rundung der Streuscheibe 1 in bezug auf die horizontale Brennebene h'h des Spiegels bestimmen;
- die maximale Reflexionshöhe an der Grenze der Abschrägung 5 des Reflexionskegels nach der angegebenen Ausführungsschräge nur 50 mm bei einem Raumwinkel von 68° in der vertikalen Brennebene v'v dieser Art Spiegel beträgt.

Die Erfindung zielt auf den Erhalt eines Spiegels ab, bei dem die echte nutzbare optische Arbeitshöhe des Abblendlichtbündels durch bessere Anpassung an die nutzbare Höhe der Streuscheibe vergrößert ist.

Zu diesem Zweck ist Gegenstand der Erfindung ein Spiegel für Kraftfahrzeug-Hauptscheinwerfer geringer Bauhöhe, dadurch gekennzeichnet, daß die obere Schrägungsebene seiner Reflexionsfläche in bezug auf seine optisehe Bezugsbrennebene in Gegenschräge in bezug auf den verhältnismäßig betonten Neigungssinn und -wert der Schräge hergestellt ist, die die untere Schrägungsebene seiner Reflexionsfläche bildet, wobei die umgekehrte Neigung der oberen Schrägungsebene in der vertikalen Längsbrennebene des Spiegels dem Reflexionsgrenzstrahl des nach unten gerichteten Abblendlichtbündels entspricht, das von der ersten Windung des Lampenfadens abgegeben wird, der im wesentlichen vor dem Brennpunkt des Reflexionskegels angeordnet ist, einem Strahl, der vom Ende der Reflexionsquadrik auf Höhe der oberen Schrägungsebene eingefangen wird, wobei die Steuerachse des Formgebungsmittels für den Spiegel dagegen so ausgerichtet ist, daß eine Schrägensymmetrie zwischen der oberen und unteren Schrägungswand des Spiegels erzielt wird.

Die Erfindung wird gut verständlich beim Lesen der folgenden Beschreibung unter Bezugnahme auf die beigeheftete Zeichnung, in der:
- Figur 1 die schematische Axialschnittansicht eines Spiegels nach dem bekannten Stand der Technik ist;
- Figur 2 zeigt analog zu Figur 1 einen Spiegel mit gleichen allgemeinen Formen und Abmessungen wie bei dem in Figur 1 dargestellten nach einem Ausführungsbeispiel der Erfindung;
- Figuren 3 und und 4 stellen als Axialschnitt bzw. Vorderansicht einen Spiegel für Abblend- und Fernlicht nach einem Ausführungsbeispiel der Erfindung dar, und
- Figur 5 zeigt analog zu Figur 3 eine Auaführungsform, die eine Eindrahtlampe benutzt.

Die Merkmale und Mängel eines in Figur 1 dargestellten herkömmlichen Spiegels sind bereits weiter oben genannt worden.

Figur 2 zeigt einen erfindungsgemäß hergestellten Spiegel mit vergleichsweise den gleichen allgemeinen Abmessungen und Formen wie auch der Neigung der Streuscheibe 1 wie beim bekannten Spiegel der Figur 1, einschließlich der gleichen Eindrahtlampe, der das erforderliche Mittel zum Begrenzen des Abblendlichtbündels zugeordnet ist (nicht dargestellt, um die Zeichnung nicht zu überlasten), der es nach der gleichen Beschreibungslogik ermöglicht, nachstehend den Gewinn zu bestimmen, den die Erfindung dem Lichtvolumen und folglich der Beleuchtungsstärke und -gleichförmigkeit des Abblendlichtbündels des auf diese Weise hergestellten Spiegels bringt.

Bei Verwendung der gleichen Bezugsziffern ist das erzielte Ergebnis in Figur 2 zu erkennen insbesondere durch:
- die Vergrößerung der wirklich nutzbaren optischen Höhe in der vertikalen Brennebene v'v, die bestimmt wird einerseits durch die Projektion des Schnittpunkts 4 des reflektierten Grenzstrahls rc₂ und andererseits durch die Projektion des Schnittpunkts 6 des reflektierten Grenzstrahls rc₁: Diese Höhe wächst von 59 mm auf 65 mm an, wobei im wesentlichen die gleichen 15,5 mm immer noch unterhalb der Brennachse x'x liegen;
- die Vergrößerung der maximal nutzbaren optischen Höhe in der Ebene parallel zur vertikalen Brennebene v'v, die an der Grenze des Schrägungsendes mit 15° zur Schnittlinie verläuft, bestimmt durch die Projektion des Schnittpunkts 4 bzw. der Projektion des Schnittpunkts 8 des Reflexionsgrenzstrahls r_{C3} bei 15⁰; diese Höhe wächst von 66 mm auf 73 mm an, mit den 22 mm immer noch unterhalb der horizontalen Brennebene h'h von x'x, die gleichzeitig die Lage der unteren Rundung der Streuscheibe 1 in bezug auf die horizontale Brennebene h'h des Spiegels bestimmen;
- die Vergrößerung des nutzbaren Volumens der Reflexionsfläche deren Höhe in der vertikalen Brennebene v'v und in bezug auf die horizontale Brennebene h'h von 50 mm auf 54 mm zunimmt, einerseits, und des Raumwinkels des vom Spiegel erfaßten Lichtstroms an der oberen Grenze des Leuchtvolumens, die in der genannten Ebene v'v vom Punkt 5 zum Punkt 5'geht, wobei dieser Raumwinkel statt 68° im wesentlichen 74° beträgt, andererseits, insbesondere wegen der hinteren Erweiterung des Spiegelvolumens, das durch die Ausführung der Schrägungsebene 2₁ als Gegenschräge erzielt wird.

Die Figuren 3, 4 und 5 stellen eine der bevorzugten Ausführungsformen der Erfindung dar, die hier angewandt ist auf den Bau eines Kraftfahrzeugscheinwerfers, der zwei optische _{L}euchtflächen mit Eindrahtlampe zusammenfaßt, wovon die eine Abblendlicht und die andere Fernlicht liefert und die hinter einer einzigen Streuscheibe montiert sind, deren Windschlüpfigkeit, Styling und Einbauweise, die am Trägerfahrzeug festgelegt sind, noch eine Entwicklung der oberen Außenkontur dieser streuscheibe ermöglichen, wodurch eine noch konsequentere Vergrößerung der Höhe des Leuchtvolumens möglich ist (Figur 3).

Bei dieser Anwendung jedoch ist unter Berücksichtigung der Eindrahtlampenausführung der Type H₁, die zum Erzeugen des Abblendlichts mit Hilfe eines Mittels zum Bestimmen des Hilfsschnitts (nicht dargestellt) verwendet wird, die Achse z-z' des Paraboloids um 35'geneigt, um die von den gesetzlichen Vorschriften geforderte Absenkung um 1 % zu erzielen.

Auch ist unter Berücksichtigung der Anordnung des insbesondere in Figur 4 veranschaulichten Spiegels bei der Verteilung des Spiegelvolumens der Leuchtblock C begünstigt worden, der das Abblendlicht über eine nutzbare Leuchtflächenbreite liefert, die größer ist als die dem Leuchtblock R für das Fernlicht zugeordnete. Um eine bessere Konzentrizität des Fernlichtbündels in Abhängigkeit von der verfügbaren optischen Fläche der Streuscheibe zu erhalten, ist die optische Achse x'x und die horizontale Brennebene H'H des betreffenden optischen Blocks nach oben verschoben, und der entsprechende Fernlichtspiegel, der immer noch erfindungsgemäß in _{G}egenschräge zur oberen Schrägungsebene (siehe Figur 5) ausgeführt ist, in der Tiefe verkürzt worden.

Eine gleichzeitige Prüfung der Figuren 3 und 4 ermöglicht auch eine nähere Bestimmung der Situation, die hervorgerufen wird vom Schnittpunkt 8 zwischen der Optik der Abblendstreuscheibe und dem Reflexionsgrenzstrahl rc₃ des Grenzstrahls c₃1 der von der letzten Windung des Fadens der Lampe 3 ausgesandt wird und über der öfnung 7 der Lampe verläuft, um anschließend das Ende der schrägen Linie bei 15⁰ der europäisch genormten Abdeckung des Lichtbündels zu bestimmen; dieser Grenzstrahl rc₃ bestimmt erfindungsgemäß auch die Lage der Rundung des unteren Randes der Streuscheibe in bezug auf die horizontale Brennebene h'h.

Es versteht sich, daß zusammen mit einem erfindungsgemäßen Spiegel mit Doppelfunktion entsprechender Form entsprechend im wesentlichen insbesondere den Figuren 2 und 3 eine Biluxlampe für Abblend- und Fernlicht benutzt werden kann. Bei einer solchen Ausführung liegt es auf der Hand, daß die Achse des Paraboloids nicht mehr um 35' geneigt sein muß, wie es zum Erhalt der Absenkung des Abblendlichtbündels um 1 % erforderlich ist, da dies bereits durch die Biluxlampe selbst gewährleistet wird, und daß andererseits der Fernlichtfaden dieser Biluxlampe bei dieser Art Ausführung ein Fernlichtbündel erzeugt, das in vertikalem Sinne gedehnt ist, jedoch einen maximalen Lichtstrom aufweist, der dem eines nach Figur 1 hergestellten herkömmlichen Spiegels oder demjenigen gleichwertig ist, der in seiner Konzentrizität nach der in Figur 5 dargestellten Ausführungsform der Erfindung optimiert wird.

Die Bezeichnung "Hauptscheinwerfer geringer Bauhöhe" ist ein verallgemeinernder Ausdruck für jeden Hauptscheinwerfer, der einen Reflexionskegel hat, der in der Höhe durch mindestens eine Schrägungsebene seines oberen Teils verkürzt ist, die unmittelbar erhalten wird durch die Formgebung der genannten Fläche oder mittelbar durch Zugabe einer Erhöhung oder Zierleiste vor ihrer Öffnung, die den Raumwinkel des vom Spiegel erfaßten Lichtstroms mindestens im oberen Teil reduziert.

## Patentansprüche

1. - Spiegel für Kraftfahrzeug-Hauptscheinwerfer geringer Bauhöhe, dadurch gekennzeichnet, daß die Nei- gᵤₙgₑₙ und Ausrichtungen der Schrägungsebenen seiner Reflexionsfläche, die nach vorn seine Lichtöffnung erweitern, gemeinsam so bestimmt werden, daß:
- bei seiner Fertigung die obere (2₁) und untere Schrägwand (2₂) seiner Fläche in bezug auf die Steuerachse des Formgebungsmittels für den Spiegel spiegelbildlich ausgerichtet sind nach einem nutzbaren Schrägenwert, der zum Erzielen eines leichten Entformens ausreicht;
- in seiner funktionellen Anordnung die obere Schrägungsebene (2₁) der Fläche in bezug auf die horizontale optische Bezugsbrennebene (h'h') in Gegenschräge in bezug auf den relativ akzentuierten Neigungssinn und
-wert der entsprechenden Schräge der unteren Schrägungsebene (2₂) der Fläche angeordnet ist, wobei die umgekehrte Neigung der oberen Schrägungsebene (2₁) im wesentlichen der Neigung des Reflexionsgrenzstrahls des abfallenden Abblendlichtbündels, ausgesandt von der ersten Windung des Fadens der Lampe (3), der im wesentlichen vor dem Brennpunkt des Reflexionskegels versetzt ist, in der vertikalen Längsbrennebene (v'v) entspricht, eines Strahls, der insbesondere durch das Ende der Reflexionsfläche in Höhe der genannten oberen _{S}chrägungsebene in einem Raumwinkel eingefangen wird, der dem Maximum der nutzbaren Höhe über der horizontalen Brennebene (h'h) der Streuscheibe (1) angepaßt ist, die die vordere Öffnung des Spiegels nach einem Einstellungsniveau seines unteren Randes verschließt, das zusammen bestimmt wird durch Linie und Form des zu erhaltenden Abblendbündels sowie durch die Formen, Neigungen und Funktionen, die dazu geeignet sind, die Forderungen des auszurüstenden Fahrzeugs in bezug auf Windschlüpfigkeit, Styling und Beleuchtung zu erfüllen.

2. - Hauptscheinwerfer geringer Bauhöhe für Kraftfahrzeuge zum Liefern des Abblendlichts, dadurch gekennzeichnet, daß er einen Spiegel nach Anspruch 1 umfaßt.

3. - Hauptscheinwerfer geringer Höhe für Kraftfahrzeuge, der einen ersten Spiegel, der einer Lampe für die Abblendfunktion zugeordnet ist, und einen zweiten Spiegel in Zuordnung zu einer Lampe für Fernlicht umfaßt, dadurch gekennzeichnet, daß mindestens der erste Spiegel ein Spiegel nach Anspruch 1 ist.

4. - Hauptscheinwerfer geringer Höhe für Kraftfahrzeuge, mit einem Spiegel, der einer Biluxlampe für Abblend- und Fernlicht zugeordnet ist, dadurch gekennzeichnet, daß dieser Spiegel ein Spiegel nach Anspruch 1 ist.
